# EUROPÄISCHE PATENTSCHRIFT

(11) **EP 0 373 598 B1**
(45) Veröffentlichungstag und Bekanntmachung des Hinweises auf die Patenterteilung: **19.10.1994**
(21) Anmeldenummer: 89122945.2
(22) Anmeldetag: 12.12.1989
(51) Int. Cl.: H01H 33/34

(54) **Hydraulikantrieb**
Hydraulic actuator
Actionneur hydraulique

(30) Priorität: 14.12.1988 DE 3842011
(43) Veröffentlichungstag der Anmeldung: 20.06.1990
(73) Patentinhaber: Asea Brown Boveri Aktiengesellschaft, 68309 Mannheim (DE)
(72) Erfinder: Edelwald, Lutz, D-6054 Rodgau 3 (DE)
(74) Vertreter: Rupprecht, Klaus, Dipl.-Ing.

(56) Entgegenhaltungen:
- FR-A- 2 420 677
- FR-A- 2 539 465
- GB-A- 2 190 174

## Beschreibung

Die Erfindung betrifft einen Hydraulikantrieb, insbesondere für elektrische Hochspannungsschalter, bei dem ein Umschaltventil den Durchfluß von Druckfluid freigibt oder sperrt, mit einem Ventilkolben, der in zwei sich gegenüberstehenden, topfförmigen Buchsen eingesetzt ist und einen radialen Dichtbund aufweist, der mit den Stirnen der Buchsen wechselweise in Dichtsitz gelangt und mindestens zwischen der eingezogenen Kolbenzylinderwand sowie den einzelnen Buchsen Fluiddurchlaßtaschen ausgebildet sind, wobei der mit einem Dicht- bzw. Führungsbereich versehene Kolbenkopf ständig mit Druckfluid beaufschlagt ist und zum Antrieb des Ventilkolbens eine weitere Kolbenfläche wahlweise mit Druckfluid ansteuerbar ist, siehe zum Beispiel FR-A1-2 539 465.

Der Ventilkolben des Umschaltventiles besitzt in der Regel neben dem eigentlichen Dichtsitz für den Umschaltvorgang noch weitere Dicht- und/oder Führungsstellen.

Nun kann es vorkommen, daß bei durch Einbaubedingungen hervorgerufenen, nicht exakt fluchtenden Buchsen, der Kolbenkopf mit seiner Führungsstelle den Dichtsitz störend auslenkt. Die Folge sind erhöhter Verschleiß und Leckagen.

Der Erfindung stellt sich daher die Aufgabe, den Dichtsitz des Umschaltventiles auch bei nicht exakt fluchtenden, den Ventilkolben aufnehmenden Buchsen zu gewährleisten.

Die Lösung gelingt dadurch, daß der Ventilkolben zweigeteilt ist und die zwischen Kolbenkopf und Dichtbund angeordnete Verbindungsstelle einen geringen radialen Versatz des Kolbenkopfes zuläßt.

Durch die Möglichkeit der einzelnen Kolbenteile, sich relativ zueinander radial bewegen zu können, ist es nunmehr leichter möglich, den richtigen Dichtsitz zwischen dem Dichtbund des Kolbens und den Buchsen zu finden.

Die Kippbewegung der Kolbenteile wird erleichtert, wenn der Durchmesser der als Gleitsitz ausgebildeten Verbindungsstelle größer gewählt ist als deren Sitzlänge.

Eine weitere Maßnahme, die Beweglichkeit zu erleichtern ist die, den in den Dichtbund eingesetzten, den Kolbenkopf tragenden Ventilkolbenteil mit einer geringeren Kolbenwandungsstärke auszustatten als die entsprechenden Teile des Restkolbens. Dies ist der elastischen Beweglichkeit des Kolbens zuträglich.

Ist das Kolbeninnere ständig mit Druck beaufschlagt, empfiehlt es sich, den in den hohlzylindrischen Dichtbund einsteckbaren Ventilkolbenteil innen am Dichtbund anzuordnen, damit er vom Innendruck gegen den Dichtbund preßbar ist.

Weitere Einzelheiten der Erfindung sind den beigefügten Zeichnungen, die lediglich schematische Ausführungsbeispiele darstellen, zu entnehmen.
- Figur 1: zeigt einen Halbschnitt durch einen Teil eines Umschaltventiles in Ein-Stellung,
- Figur 2: zeigt dieses Ventil in Aus-Stellung.

Der Ventilkolben ist als Ganzes in den sich gegenüberstehenden, topfförmigen Buchsen 1, 2 eingesetzt; er wird von einem Fußteil 3, dem sich radial erweiternden Dichtbund 5 sowie dem eingesetzten Kolbenteil mit zylindrischem Abschnitt 6 und dem Kolbenkopf 7 gebildet. Der Ventilkolben besitzt am Fuß- bzw. Kopfteil einen Dicht-bzw. Führungsbereich, in dem die Dichtungspackungen 8, 9 eingesetzt sind. Diese Bereiche gleiten in entsprechenden Zylinderpassungen 10, 11 der Buchsen 1, 2. In letztere sind Fluiddurchlaßtaschen P und T eingelassen. Die P-Tasche ist ständig mit Hochdruckfluid beaufschlagt, ebenso der Kolbeninnenraum 12, der mit der P-Tasche über einen Durchlaß 13 in Verbindung steht. Hingegen steht die T-Tasche ständig mit dem Fluidvorratsbehälter, also mit Niederdruck, in Verbindung. Mit 14 ist eine mit einem O-Ring abgeschottete Kammer bezeichnet, die je nach Stellung des Umschaltventiles mit Hoch- bzw. Niederdruck beaufschlagt wird, um einen Kolben, z. B. für den Antrieb eines Hochspannungsschalters, zu bewegen.

Bei der gezeigten Ein-Stellung nach Figur 1 ist ein Durchlaß 15 von der P-Tasche zur Ringkammer 14 freigegeben, die mit Hochdruck beaufschlagt ist. In diese Einstellung gelangt der Ventilkolben durch Beaufschlagung eines, im Fußteil 3 angeordneten Hilfskolbens (nicht sichtbar), dessen wirksame Kolbenfläche größer ist als jene 16 des ständig beaufschlagten Kolbenkopfes 7.

Der Dichtbund 5 trägt einen kreisringförmigen Vorsprung 17 mit trapezförmigem Querschnitt. Dieser gelangt mit einer entsprechend abgeschrägten Stirnkante 18 der jeweiligen Buchse 1, 2 - das Ventil bildend - in einen Dichtsitz (Kegelsitz).

Die Buchse 2 kann infolge von Einbaubedingungen leicht gegenüber der Buchse 1 gekippt sein. Durch die Führung des Kolbenkopfes in der Zylinderpassung 11 im Bereich der Dichtungspackung 9 wird bei einem insgesamt starren Kolben der Dichtsitz zwischen den Stirnkanten 18 sowie dem Vorsprung 17 nur ungenügend stattfinden.

Abhilfe schafft hier der gezeigte zweiteilig aufgebaute Ventilkolben, dessen eines Teil vom Kolbenkopf 7 sowie von dem zylindrischen Abschnitt 6 gebildet ist. Es ist an der Innenseite des Dichtbundes 5 unter Bildung eines Gleitsitzes eingesetzt. Der den Gleitsitz bildende Kolbenwandungsabschnitt 19 des Abschnittes 6 schließt bündig mit der Innenseite des Dichtbundes 5 ab. Er ist einfach als Gleitstecksitz in eine Ausdrehung 20 des Dichtbundes einsteckbar. Da der Raum 12 sowie die Fläche 16 des Kolbenkopfes 7 ständig mit Hochdruck beaufschlagt sind, wird der Abschnitt 19 stets optimal am Dichtbund anliegen. Eine weitere Dichtungspackung 21 in einer Umfangsnut des Dichtbundes 5 sorgt für die notwendige Gas-bzw. Flüssigkeitsundurchlässigkeit an der Gleitsitzstelle.

Die Ventilkolbenteile 3, 5 sind relativ starr, weil mit großer Wandstärke ausgeführt. Hingegen ist für den zylindrischen Abschnitt 6 eine relativ dünne Wandstärke gewählt. Dies gewährt dem eingesetzten Ventilkolbenteil 19, 6, 7 eine gewisse Elastizität. Hinzu kommt, daß die Länge 1 des Gleitsitzes kleiner gewählt ist als der Durchmesser D des den Gleitsitz bildenden Kolbenwandungsabschnittes 19. Dadurch ist eine gewisse Pendelbewegung des eingesetzten Ventilkolbenteiles 19, 6, 7 ermöglicht und das Finden des Dichtsitzes (Kegelsitz) zwischen dem Vorsprung 17 und der Stirnkante 18 ist erleichtert.

Für das Verbringen des Ventilkolbens in die Aus-Stellung gemäß Figur 2 wird der Druck im Fußteil 3 des Kolbens aufgehoben, so daß der Druck auf die Fläche 16 im Kolbenkopf 7 überwiegt, und der Kolben insgesamt nach links verschoben wird. Dadurch gelangt der Vorsprung 17 mit der Stirnkante 18 der Buchse 1 in Dichtsitz, und die Ringkammer 14 ist über den vom Dichtbund 5 freigelegten Durchlaß mit der T-Tasche - und damit mit Niederdruck, in Verbindung gebracht.

## Patentansprüche

1. Hydraulikantrieb, insbesondere für elektrische Hochspannungsschalter, bei dem ein Umschaltventil den Durchfluß von Druckfluid freigibt oder sperrt, mit einem Ventilkolben (3, 5, 6, 7), der in zwei sich gegenüberstehenden, topfförmigen Buchsen (1, 2) eingesetzt ist und einen radialen Dichtbund (5) aufweist, der mit den Stirnen der Buchsen (1, 2) wechselweise in Dichtsitz gelangt und mindestens zwischen der eingezogenen Kolbenzylinderwand (3, 6) sowie den einzelnen Buchsen (1, 2) Fluiddurchlaßtaschen (P, T) ausgebildet sind, wobei der mit einem Dicht- bzw. Führungsbereich versehene Kolbenkopf (7) ständig mit Druckfluid beaufschlagt ist und zum Antrieb des Ventilkolbens eine weitere Kolbenfläche wahlweise mit Druckfluid ansteuerbar ist, dadurch gekennzeichnet, daß der Ventilkolben (3, 5, 6, 7) zweigeteilt ist und die zwischen Kolbenkopf (7) und Dichtbund (5) angeordnete Verbindungsstelle einen geringen radialen Versatz des Kolbenkopfes (7) zuläßt.

2. Antrieb nach Anspruch 1, dadurch gekennzeichnet, daß die Verbindungsstelle als Gleitsitz ausgebildet ist, dessen Durchmesser D größer als die Sitzlänge 1 gewählt ist.

3. Antrieb nach Anspruch 1 oder 2, dadurch gekennzeichnet, daß die Verbindungsstelle als Einsteckgleitsitz ausgebildet ist, wobei der Ventilkolbenteil mit dem Kolbenkopf (7) bis zu einem Anschlag im Restventilkolben einschiebbar ist.

4. Antrieb nach einem der Ansprüche 1 bis 3, dadurch gekennzeichnet, daß der den Kolbenkopf (7) tragende Ventilkolbenteil mit einem, den Gleitsitz bildenden Kolbenwandungsabschnitt (19) im Dichtbund (5) eingesetzt ist.

5. Antrieb nach Anspruch 4, dadurch gekennzeichnet, daß der den Gleitsitz bildende Kolbenwandungsabschnitt (19) des Ventilkolbenteiles an der Innenseite des Dichtbundes (5) eingesetzt ist und somit vom im Kolbeninneren ständig herrschenden Druck gegen den Dichtbund (5) sowie einer dort eingesetzten Dichtungspackung (21) gepreßt wird.

6. Antrieb nach einem der Ansprüche 1 bis 5 dadurch gekennzeichnet, daß die Kolbenwandung des den Kolbenkopf (7) tragenden zylindrischen Abschnittes (6) eine geringere Wandstärke aufweist als der zylindrische Fußteil (3) des Restkolbens.

## Claims

1. Hydraulic drive, in particular for electric high-voltage switches, in which a switching valve releases or blocks the throughflow of pressure fluid, having a valve piston (3, 5, 6, 7) which is inserted into two opposite, pot-shaped bushes (1, 2) and has a radial sealing shoulder (5) which forms a sealing seat alternately with the faces of the bushes (1, 2), and fluid admission pockets (P, T) are constructed at least between the retracted piston cylinder wall (3, 6), and the individual bushes (1,2) the piston head (7) provided with a sealing or guiding region being continuously pressurized by pressure fluid and it being possible to control a further piston surface optionally by means of pressure fluid in order to drive the valve piston, characterized in that the valve piston (3, 5, 6, 7) is bipartite and the junction arranged between the piston head (7) and sealing shoulder (5) permits a slight radial offset of the piston head (7).

2. Drive according to Claim 1, characterized in that the junction is constructed as a sliding fit whose diameter D is chosen to be larger than the seat length 1.

3. Drive according to Claim 1 or 2, characterized in that the junction is constructed as a plug-in sliding fit, it being possible for the valve piston part with the piston head (7) to be pushed in up to a stop in the remainder of the valve piston.

4. Drive according to one of Claims 1 to 3, characterized in that the valve piston part carrying the piston head (7) is inserted in the sealing shoulder (5) with a piston wall section (19) forming the sliding fit.

5. Drive according to Claim 4, characterized in that the piston wall section (19), forming the sliding fit, of the valve piston part is inserted on the inside of the sealing shoulder (5), and is therefore pressed against the sealing shoulder (5), as well as a sealing packing (21) inserted there, by the pressure continuously prevailing in the piston interior.

6. Drive according to one of Claims 1 to 5, characterized in that the piston wall of the cylindrical section (6) carrying the piston head (7) has a lesser wall thickness than the cylindrical base part (3) of the remainder of the piston.

## Revendications

1. Dispositif de commande hydraulique, notamment pour disjoncteur (1) à haute tension, dans lequel un distributeur libère ou bloque le passage du fluide sous pression, lequel distributeur comporte un piston de distributeur (3, 5, 6, 7) qui est monté dans deux chemises (1, 2) en forme de pot disposées en vis-àvis et présente un collet d'étanchéité (5) radial qui vient alternativement en appui étanche sur les faces frontales des chemises (1, 2) et des chambres de passage de fluide (P, T) qui sont formées entre au moins la paroi (3, 6) cylindrique du piston rentré et les différentes chemises (1, 2), la tête (7) du piston pourvue d'une zone d'étanchéité et de guidage étant sollicitée en permanence par du fluide sous pression et une surface supplémentaire du piston pouvant être sollicitée sélectivement au moyen de fluide sous pression aux fins d'entraîner le piston de, caractérisé par le fait que le piston de distributeur (3, 5, 6, 7) est en deux parties et que le point d'assemblage qui est agencé entre la tête (7) du piston et le collet d'étanchéité (5) autorise un faible décalage radial de la tête de piston.

2. Dispositif de commande selon la revendication 1, caractérisé par le fait que le point d'assemblage est agencé sous la forme d'un ajustement glissant dont le diamètre D est supérieur à la longueur 1 de la portée.

3. Dispositif de commande selon la revendication 1 ou 2, caractérisé par le fait que le point d'assemblage est agencé sous la forme d'un ajustement glissant enfichable, la partie du piston de distributeur portant la tête de piston (7) pouvant être introduite jusqu'à une butée dans le reste du piston.

4. Dispositif de commande selon l'une des revendications 1 à 3, caractérisé par le fait que la partie du piston de distributeur portant la tête (7) de piston pénètre dans le collet d'étanchéité (5) avec une partie (19) de paroi qui forme l'ajustement glissant.

5. Dispositif de commande selon la revendication 4, caractérisé par le fait que la partie (19) de paroi du piston qui forme l'ajustement glissant est montée côté intérieur du collet d'étanchéité (5) et de ce fait est pressée contre le collet d'étanchéité (5) et une garniture d'étanchéité (21) montée dans ce dernier par la pression appliquée en permanence.

6. Dispositif de commande selon l'une des revendications 1 à 5, caractérisé par le fait que la paroi de la partie (6) cylindrique du piston portant la tête (7) présente une épaisseur plus faible que la partie de pied (3) du reste du piston.
